# EUROPÄISCHE PATENTSCHRIFT

(11) **EP 3 927 647 B1**
(45) Veröffentlichungstag und Bekanntmachung des Hinweises auf die Patenterteilung: **26.03.2025**
(21) Anmeldenummer: 20704805.9
(22) Anmeldetag: 05.02.2020
(51) Int. Cl.: B01F 23/236

(54) **VORRICHTUNG UND SANITÄRARMATUR ZUM BEFÜLLEN EINES BEHÄLTERS MIT EINER KARBONISIERTEN FLÜSSIGKEIT**
DEVICE AND SANITARY FITTING FOR FILLING A CONTAINER WITH A CARBONATED LIQUID
DISPOSITIF ET ROBINETTERIE SANITAIRE POUR LE REMPLISSAGE D'UN RÉCIPIENT AVEC LIQUIDE CARBONATÉ

(30) Priorität: 20.02.2019 DE 102019104229
(43) Veröffentlichungstag der Anmeldung: 29.12.2021
(73) Patentinhaber: Grohe AG, 58675 Hemer (DE)
(72) Erfinder: BESCHE, Timo, 58452 Witten (DE); BOCKHOLT, Alisha, 58802 Balve (DE)
(86) Internationale Anmeldenummer: PCT/EP2020/052893
(87) Internationale Veröffentlichungsnummer: WO 2020/169347

(56) Entgegenhaltungen:
- US-A- 3 881 636
- US-A- 6 109 483
- US-A1- 2014 356 491

## Beschreibung

Die vorliegende Erfindung betrifft eine Vorrichtung und eine Sanitärarmatur zum Befüllen eines Behälters mit einer karbonisierten Flüssigkeit. Die Erfindung dient insbesondere der Bereitstellung kohlensäurehaltiger Getränke in Behältern, wie zum Beispiel Flaschen.

Bekannt sind Vorrichtungen und Sanitärarmaturen mittels denen in einem Karbonatortopf (trinkbare) Flüssigkeiten, wie zum Beispiel Leitungswasser, unter hohem Druck mit Kohlendioxid (CO2) versetzt werden, beispielsweise aus US 3,881,636 A. Dieses sogenannte Karbonisieren von Flüssigkeiten dient insbesondere der Erhöhung eines Erfrischungseffekts durch die Stimulation von Geschmackssinneszellen beim Trinken. Die karbonisierte Flüssigkeit kann anschließend in einen Behälter, wie zum Beispiel einer Getränkeflasche, abgefüllt werden. Hierzu wird der Behälter beispielsweise über einen Bajonettverschluss an der Vorrichtung bzw. der Sanitärarmatur befestigt und die karbonisierte Flüssigkeit von dem Karbonatortopf über eine Flüssigkeitsleitung dem Behälter zugeführt. Beim Befüllen des Behälters steigt der Druck in dem Behälter an, sodass der Behälter durch den Überdruck und die dadurch entstehende Reibkraft in dem Bajonettverschluss schwer von der Vorrichtung bzw. der Sanitärarmatur zu lösen ist. Dies führt zu Komforteinbußen bei der Benutzung solcher Vorrichtungen und Sanitärarmaturen.

Aufgabe der Erfindung ist es daher, die mit Bezug auf den Stand der Technik geschilderten Probleme zumindest teilweise zu lösen und insbesondere eine Vorrichtung und eine Sanitärarmatur zum Befüllen eines Behälters mit einer karbonisierten Flüssigkeit anzugeben, von denen ein unter Druck stehender Behälter leicht lösbar ist.

Diese Aufgabe wird gelöst mit einer Vorrichtung und einer Sanitärarmatur gemäß den Merkmalen der Patentansprüche 1 und 9. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Vorrichtung zum Befüllen eines Behälters mit einer karbonisierten Flüssigkeit bei, die zumindest die folgenden Komponenten aufweist:
- ein Oberteil und
- ein Unterteil mit einem Behälteranschluss zum Befestigen des Behälters an der Vorrichtung, wobei das Unterteil relativ zu dem Oberteil zwischen einer Schließstellung und einer Entlüftungsstellung begrenzt verlagerbar ist und wobei das Unterteil beim Befestigen des Behälters an dem Behälteranschluss durch den Behälter in die Schließstellung verstellbar und das Unterteil beim Lösen des Behälters von dem Behälteranschluss durch den Behälter in die Entlüftungsstellung verstellbar ist, sodass ein Überdruck in dem Behälter in der Entlüftungsstellung des Unterteils vor dem Lösen des Behälters von dem Behälteranschluss reduzierbar ist.

Bei der Vorrichtung kann es sich beispielsweise um eine Zapfvorrichtung, wie zum Beispiel eine Sanitärarmatur, einen Auslauf für eine solche Zapfvorrichtung oder einen mit einer solchen Zapfvorrichtung verbindbaren Adapter handeln. Solche Sanitärarmaturen dienen insbesondere der bedarfsgerechten Bereitstellung eines Mischwassers an einer Zapfstelle, einem Spülbecken, einem Waschbecken, einer Dusche und/oder einer Badewanne. Hierzu ist der Sanitärarmatur regelmäßig ein Kaltwasser mit einer Kaltwassertemperatur und ein Warmwasser mit einer Warmwassertemperatur zuführbar. Die Kaltwassertemperatur beträgt insbesondere maximal 25 °C (Celsius), bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Kaltwasser und das Warmwasser sind anschließend durch die Sanitärarmatur beispielsweise mittels eines Mischventils oder einer Thermostatkartusche zu einem Mischwasser mit einer gewünschten Mischwassertemperatur mischbar. Zusätzlich kann mit der vorgeschlagenen Sanitärarmatur bzw. der Vorrichtung ein Behälter, wie zum Beispiel eine Getränkeflasche, eine Karaffe oder ein Trinkgefäß, mit einer karbonisierten Flüssigkeit befüllt werden.

Hierzu weist die Vorrichtung an einem Unterteil einen Behälteranschluss zum Anschließen des Behälters an die Vorrichtung auf. Mittels des Behälteranschlusses kann der Behälter insbesondere lösbar an der Vorrichtung befestigt werden. Hierzu kann der Behälteranschluss beispielsweise nach Art eines Bajonettverschlusses, Schraubverschlusses, Schnappverschlusses oder Klemmverschlusses ausgebildet sein. Weiterhin kann im Bereich des Behälteranschlusses eine Dichtung vorgesehen sein, sodass der Behälter flüssigkeitsdicht und/oder gasdicht mit der Vorrichtung verbindbar ist. Hierdurch können die Vorrichtung und der Behälter ein geschlossenes System bilden. Das Unterteil ist relativ zu einem Oberteil der Vorrichtung zwischen einer Schließstellung und eine Entlüftungsstellung begrenzt verlagerbar. Insbesondere ist das Unterteil relativ zu dem Oberteil zwischen der Schließstellung und der Entlüftungsstellung begrenzt drehbar. Unter begrenzt ist hier insbesondere zu verstehen, dass das Unterteil bei Erreichen der Schließstellung bzw. der Entlüftungsstellung nicht weiter (in eine gleiche Richtung) verlagerbar bzw. verdrehbar ist. Beispielsweise kann das Unterteil gegenüber dem Oberteil zwischen der Schließstellung und der Entlüftungsstellung mit einem Drehwinkel von 20° bis 340°, bevorzugt 20° bis 180°, besonders bevorzugt 20° bis 90°, drehbar sein. Beim Befestigen des Behälters an dem Behälteranschluss wird das Unterteil durch den Behälter (automatisch) in die Schließstellung verstellt. Beispielsweise kann zwischen dem Behälter und dem Unterteil beim Befestigen des Behälters an dem Behälteranschluss eine Reibkraft wirken, sodass das Unterteil mit dem Behälter bewegt wird, bis dass das Unterteil die Schließstellung erreicht.

Nach dem Befestigen des Behälters an dem Unterteil ist der Behälter mit der karbonisierten Flüssigkeit befüllbar. Hierzu können in dem Oberteil und/oder Unterteil Flüssigkeitskanäle ausgebildet sein, über die einem Aufnahmeraum des Behälters die karbonisierte Flüssigkeit zuführbar ist.

Hierzu kann das Oberteil über eine Kupplung mit einem Auslauf einer Sanitärarmatur befestigbar sein. Über den Auslauf kann die karbonisierte Flüssigkeit von einer Flüssigkeitsquelle in den Behälter leitbar sein. Bei der Flüssigkeitsquelle kann es sich beispielsweise um einen Vorratsbehälter für die karbonisierte Flüssigkeit oder eine Karbonisierungsvorrichtung zum Karbonisieren einer Flüssigkeit, beispielsweise nach Art eines Karbonatortopfs, handeln. Mittels der Karbonisierungsvorrichtung ist die Flüssigkeit insbesondere unter hohem Druck CO2 zuführbar, sodass sich das CO2 in der Flüssigkeit löst. Darüber hinaus kann die Vorrichtung zumindest ein Überdruckventil aufweisen, mit dem ein Solldruck beim Befüllen in dem Behälter einstellbar ist. Der Solldruck kann beispielsweise 1 bar bis 20 bar, bevorzugt 1 bar bis 8 bar betragen. Vor dem Befüllen des Behälters herrscht in dem Behälter insbesondere ein Umgebungsdruck von beispielsweise ca. 1 bar. Zu Beginn eines Befüllprozesses steigt der Druck in dem Behälter bis zum Erreichen des Solldrucks an.

Durch den Überdruck in dem Behälter entsteht zwischen dem Behälter und dem Unterteil eine hohe Reibkraft, sodass das Unterteil beim Lösen des Behälters von dem Behälteranschluss durch den Behälter in die Entlüftungsstellung verstellt bzw. gedreht wird. In der Entlüftungsstellung des Unterteils wird der Aufnahmeraum des Behälters, beispielsweise durch Öffnen eines Ventils, mit einer Umgebung verbunden, sodass der Druck in dem Behälter auf den Umgebungsdruck, bspw. circa 1 bar, bzw. einen Atmosphärendruck sinkt. Hierdurch sinkt die Reibkraft zwischen dem Behälter und dem Unterteil, sodass der Behälter leicht von dem Unterteil lösbar ist.

Ein Entlüftungskanal des Unterteils kann in der Schließstellung geschlossen und in der Entlüftungsstellung geöffnet sein. Der Entlüftungskanal kann beispielsweise nach Art einer Bohrung in dem Unterteil ausgebildet sein. Weiterhin kann der Aufnahmeraum des Behälters in der Entlüftungsstellung des Unterteils über den Entlüftungskanal mit einer Umgebung verbindbar sein, sodass Gase aus dem Aufnahmeraum des Behälters entweichen können. In der Schließstellung des Unterteils ist der Entlüftungskanal beispielsweise mit einem Ventil oder einer Dichtung geschlossen, sodass keine Gase aus dem Aufnahmeraum des Behälters entweichen können.

Eine Dichtung des Oberteils kann den Entlüftungskanal beim Verstellen des Unterteils in die Entlüftungsstellung freigegeben. Die Dichtung kann sich beispielsweise in eine Bewegungsrichtung des Unterteils zwischen der Schließstellung und der Entlüftungsstellung erstrecken. Weiterhin kann die Dichtung ringförmig oder ringsegmentförmig ausgebildet sein. Die Dichtung kann zudem an einem längsseitigen Ende des Entlüftungskanals angeordnet sein. Beim Verstellen des Unterteils in die Entlüftungsstellung kann das Unterteil von der Dichtung wegbewegbar sein, sodass das längsseitige Ende des Entlüftungskanals freigegeben wird.

Der Entlüftungskanal kann beim Verstellen des Unterteils in die Entlüftungsstellung mit einem Verbindungskanal des Oberteils verbunden werden. Dies kann beispielsweise dadurch erfolgen, dass das längsseitige Ende des Entlüftungskanals in der Entlüftungsstellung des Unterteils mit einem längsseitigen Ende des Verbindungskanals des Oberteils in Deckung gebracht wird. Der Aufnahmeraum des Behälters ist dann über den Entlüftungskanal und den Verbindungskanal mit einer Umgebung verbindbar, sodass Gase aus dem Aufnahmeraum entweichen können.

Ein Federelement kann den Entlüftungskanal beim Verstellen des Unterteils in die Entlüftungsstellung freigeben. Das Federteil kann zumindest teilweise in dem Entlüftungskanal des Unterteils angeordnet sein. Weiterhin kann das Federelement, insbesondere an einem längsseitigen Ende, einen Ventilkopf aufweisen, der in der Schließstellung des Unterteils durch eine Feder des Federelements auf einen Ventilsitz, beispielsweise an einem längsseitigen Ende des Entlüftungskanals, drückbar bzw. ziehbar ist. Bei der Feder kann es sich insbesondere um eine Zugfeder handeln. Beim Verstellen des Unterteils in die Entlüftungsstellung kann der Ventilkopf von dem Ventilsitz abhebbar sein, sodass der Entlüftungskanal freigegeben wird. Hierzu kann das Federelement beim Bewegen des Unterteils in die Entlüftungsstellung durch das Oberteil verstellbar sein.

Das Federelement kann sich an einer Rampe des Oberteils abstützen, die in einer Bewegungsrichtung des Unterteils eine Steigung aufweist. Die Steigung der Rampe kann derart ausgebildet sein, dass der Ventilkopf des Federelements sich in der Schließstellung des Unterteils auf dem Ventilsitz befindet und der Ventilkopf in der Öffnungsstellung des Unterteils durch die Rampe von dem Ventilsitz abgehoben wird.

Das Oberteil und das Unterteil können durch ein Gewinde miteinander verbunden sein. Durch das Gewinde kann das Unterteil bei seiner Bewegung zwischen der Entlüftungsstellung und der Schließstellung relativ zu dem Oberteil, insbesondere parallel zu einer Drehachse des Unterteils, verstellbar sein. Das Gewinde weist insbesondere einen kleineren Durchmesser als der Behälteranschluss auf. Beispielsweise kann das Gewinde einen maximal halb so großen Durchmesser wie der Behälteranschluss aufweisen.

Ein Blockierelement des Oberteils kann eine Bewegbarkeit des Unterteils relativ zu dem Oberteil einschränken. Das Blockierelement kann beispielsweise nach Art einer Schraube, Stift oder Bolzen ausgebildet sein. Weiterhin kann das Blockierelement als Anschlag für das Unterteil in der Entlüftungsstellung und der Schließstellung dienen.

Das Blockierelement kann in eine Nut des Unterteils eingreifen. Die Nut kann sich dabei in eine Bewegungsrichtung des Unterteils zwischen der Entlüftungsstellung und der Schließstellung erstrecken. Die längsseitigen Enden der Nut enden insbesondere in der Schließstellung bzw. Entlüftungsstellung des Unterteils.

Einem weiteren Aspekt der Erfindung folgend wird auch eine Sanitärarmatur aufweisend einen Auslauf mit einer Auslauföffnung, angegeben, wobei an der Auslauföffnung eine erfindungsgemäße Vorrichtung angeordnet ist. Die Sanitärarmatur kann ein Gehäuse aufweisen, das beispielsweise an eine Arbeitsfläche oder ein Waschbecken befestigbar ist. Der Auslauf kann beispielsweise drehbar an dem Gehäuse befestigbar sein.

Bezüglich der Einzelheiten der Sanitärarmatur wird auf die Beschreibung der Vorrichtung verwiesen.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine erste Variante einer Vorrichtung zum Befüllen eines Behälters in einer ersten Darstellung;
- Fig. 2:: die erste Variante der Vorrichtung zum Befüllen eines Behälters in einer zweiten Darstellung;
- Fig. 3:: eine zweite Variante einer Vorrichtung zum Befüllen eines Behälters; und
- Fig. 4:: eine dritte Variante einer Vorrichtung zum Befüllen eines Behälters.

Die Fig. 1 zeigt eine erste Darstellung einer ersten Variante einer Vorrichtung 1 zum Befüllen eines Behälters 2 mit einer karbonisierten Flüssigkeit im Längsschnitt. Vorrichtung 1 umfasst ein Oberteil 3 und ein Unterteil 4. Das Oberteil 3 weist an seiner Oberseite 16 eine Kupplung 15 auf, die hier nach Art eines Bajonettverschlusses ausgebildet ist. Das Oberteil 3 ist über die Kupplung 15 an eine Auslauföffnung 17 eines Auslaufs 18 einer hier nicht weiter dargestellten Sanitärarmatur befestigt. Der Behälter 2 ist über einen Behälteranschluss 5, der hier ebenfalls nach Art eines Bajonettverschlusses ausgebildet ist, an dem Unterteil 4 befestigt. Hierzu wird der Behälter 2 mit seiner Öffnung 22 in den Behälteranschluss 5 gesteckt und gedreht. In dem Oberteil 3 und dem Unterteil 4 sind Flüssigkeitskanäle 20 ausgebildet, über die die karbonisierte Flüssigkeit von dem Auslauf 18 in einen Aufnahmeraum 19 des Behälters 2 zuführbar ist.

Die Fig. 2 zeigt die erste Variante der Vorrichtung 1 ohne den Behälter 2 und den Auslauf 18. Zum Befestigen des Behälters 2 an dem Behälteranschluss 5 des Unterteils 4 wird der Behälter 2 um eine Drehachse 21 im Uhrzeigersinn gedreht. Bei der Drehung des Behälters 2 wird das Unterteil 4 durch den am Unterteil 4 befestigten Behälter 2 um die Drehachse 21 gegenüber dem Oberteil 3 verdreht, bis ein Blockierelement 13, das hier nach Art einer Schraube ausgebildet ist und in eine Nut 14 des Unterteils 4 eingreift, eine weitere Drehung des Unterteils 4 gegenüber dem Oberteil 3 blockiert. Zwischen dem Unterteil 4 und dem Oberteil 3 ist ein Gewinde 12 ausgebildet, sodass das Unterteil 4 bei seiner Drehung um die Drehachse 21 gegen eine Dichtung 8 des Oberteils 3 geschraubt wird. Hierdurch wird ein Entlüftungskanal 7 des Unterteils 4 geschlossen, sodass aus dem in der Fig. 1 gezeigten Aufnahmeraum 19 des Behälters 2 keine Gase über den Entlüftungskanal 7 in eine Umgebung entweichen können. Das Unterteil 4 befindet sich in der Fig. 2 daher in einer Schließstellung 23. In der Schließstellung 23 kann der Behälter 2 mit einer karbonisierten Flüssigkeit gefüllt werden, wodurch der Druck in dem Aufnahmeraum 19 steigt.

Zum Lösen des Behälters 2 von dem Unterteil 4 wird der Behälter 2 gegen den Uhrzeigersinn um die Drehachse 21 gedreht. Durch den im Aufnahmeraum 19 vorherrschenden Druck besteht zwischen dem Behälter 2 und dem Unterteil 4 eine reibschlüssige Verbindung, sodass das Unterteil 4 mit dem Behälter 2 gegen den Uhrzeigersinn um die Drehachse 21 gedreht wird. Hierdurch wird das Unterteil 4 gegenüber dem Oberteil 3 in Richtung einer hier nicht gezeigten Entlüftungsstellung 6 verdreht, bis das Blockierelement 13 eine weitere Drehbewegung des Unterteils 4 blockiert. Durch das Gewinde 12 wird das Unterteil 4 parallel zu der Drehachse 21 von dem Oberteil 3 wegbewegt. Hierdurch wird die Dichtung 8 von einem längsseitigen Ende des Entlüftungskanals 7 abgehoben, sodass Gase aus dem Aufnahmeraum 19 (vgl. Fig. 1) des Behälters 2 über den Entlüftungskanal 7 und Spalt(e) 24 zwischen dem Oberteil 3 und dem Unterteil 4 in eine Umgebung 25 entweichen können und der Druck in dem Aufnahmeraum 19 auf einen Umgebungsdruck sinkt. Der Behälter 2 kann dadurch leicht von dem Unterteil 4 gelöst werden.

Die Fig. 3 zeigt eine zweite Variante der Vorrichtung 1 in einem Längsschnitt. Das Unterteil 4 ist hier ebenfalls gegenüber dem Oberteil 3 begrenzt um die Drehachse 21 durch einen hier nicht dargestellten Behälter 2 drehbar. Im Gegensatz zu der in den Fig. 1 und 2 gezeigten ersten Variante der Vorrichtung 1 ist bei der zweiten Variante zwischen dem Oberteil 3 und dem Unterteil 4 kein Gewinde 12 ausgebildet, sodass das Unterteil 4 bei seiner Drehbewegung nicht parallel zu der Drehachse 21 bewegt wird. Das Unterteil 4 befindet sich in der Fig. 3 in einer Entlüftungsstellung 6, in der der Entlüftungskanal 7 über eine Entlüftungsöffnung 26 in der Dichtung 8 mit einem Verbindungskanal 9 des Oberteils 3 verbunden ist. Hierdurch können Gase aus dem Aufnahmeraum 19 des Behälters 2 (vgl. Fig. 1) über den Entlüftungskanal 7, die Entlüftungsöffnung 26 in der Dichtung 8 und den Verbindungskanal 9 in die Umgebung 25 entweichen, bis dass der Druck in dem Aufnahmeraum 19 auf einen Umgebungsdruck gesunken ist. Bei einem Verdrehen des Unterteils 4 in eine hier nicht gezeigte Schließstellung 23 wird der Entlüftungskanal 7 durch die Dichtung 8 verschlossen. Im Übrigen ist die zweite Variante der Vorrichtung 1 identisch zur ersten Variante der Vorrichtung 1 ausgebildet.

Die Fig. 4 zeigt eine dritte Variante der Vorrichtung 1 in einem Längsschnitt. Bei dieser Variante ist in dem Entlüftungskanal 7 des Unterteils 4 ein Federelement 10 angeordnet, dessen Ventilkopf 27 in einer (hier nicht gezeigten) Schließstellung 23 des Unterteils 4 durch eine Feder 29 auf einen Ventilsitz 28 an einem längsseitigen Ende des Entlüftungskanals 7 gezogen wird. Hierdurch ist der Entlüftungskanal 7 in der Schließstellung 23 geschlossen. Das Federelement 10 stützt sich mit einem längsseitigen Ende an einer Rampe 11 des Oberteils 3 ab. Die Rampe 11 weist eine Steigung auf, sodass das Federelement 10 beim Verstellen des Unterteils 4 in die hier gezeigte Entlüftungsstellung 6 parallel zu der Drehachse 21 (nach unten) bewegt und der Ventilkopf 27 von dem Ventilsitz 28 abgehoben wird. Hierdurch wird der Entlüftungskanal 7 freigegeben, sodass Gase aus dem in der Fig. 1 gezeigten Aufnahmeraum 19 des Behälters 2 über den Entlüftungskanal 7 und Spalte 24 zwischen dem Oberteil 3 und dem Unterteil 4 in die Umgebung 25 entweichen können, bis der Druck in dem Aufnahmeraum 19 auf den Umgebungsdruck gesunken ist. Im Übrigen ist die dritte Variante der Vorrichtung 1 identisch zur ersten bzw. zweiten Variante der Vorrichtung 1 ausgebildet.

Durch die vorliegende Erfindung ist ein Behälter für eine karbonisierte Flüssigkeit besonders leicht lösbar.

### Bezugszeichenliste

- 1: Vorrichtung
- 2: Behälter
- 3: Oberteil
- 4: Unterteil
- 5: Behälteranschluss
- 6: Entlüftungsstellung
- 7: Entlüftungskanal
- 8: Dichtung
- 9: Verbindungskanal
- 10: Federelement
- 11: Rampe
- 12: Gewinde
- 13: Blockierelement
- 14: Nut
- 15: Kupplung
- 16: Oberseite
- 17: Auslauföffnung
- 18: Auslauf
- 19: Aufnahmeraum
- 20: Flüssigkeitskanal
- 21: Drehachse
- 22: Öffnung
- 23: Schließstellung
- 24: Spalt
- 25: Umgebung
- 26: Entlüftungsöffnung
- 27: Ventilkopf
- 28: Ventilsitz
- 29: Feder

## Patentansprüche

1. Vorrichtung (1) zum Befüllen eines Behälters (2) mit einer karbonisierten Flüssigkeit, zumindest aufweisend:
- ein Oberteil (3) und
- ein Unterteil (4) mit einem Behälteranschluss (5) zum Befestigen des Behälters (2) an der Vorrichtung (1), wobei das Unterteil (4) relativ zu dem Oberteil (3) zwischen einer Schließstellung (23) und einer Entlüftungsstellung (6) begrenzt verlagerbar ist, **dadurch gekennzeichnet, dass** das Unterteil (4) beim Befestigen des Behälters (2) an dem Behälteranschluss (5) durch den Behälter (2) in die Schließstellung (23) verstellbar und das Unterteil (4) beim Lösen des Behälters (2) von dem Behälteranschluss (5) durch den Behälter (2) in die Entlüftungsstellung (6) verstellbar ist, sodass ein Überdruck in dem Behälter (2) in der Entlüftungsstellung (6) des Unterteils (4) vor dem Lösen des Behälters (2) von dem Behälteranschluss (5) reduzierbar ist, wobei ein Entlüftungskanal (7) des Unterteils (4) in der Schließstellung (23) geschlossen und in der Entlüftungsstellung (6) geöffnet ist.

2. Vorrichtung (1) nach Patentanspruch 1, wobei eine Dichtung (8) des Oberteils (3) den Entlüftungskanal (7) beim Verstellen des Unterteils (4) in die Entlüftungsstellung (6) freigibt.

3. Vorrichtung (1) nach Patentanspruch 1 oder 2, wobei der Entlüftungskanal (7) beim Verstellen des Unterteils (4) in die Entlüftungsstellung (6) mit einem Verbindungskanal (9) des Oberteils (3) verbunden wird.

4. Vorrichtung (1) nach einem der Patentansprüche 1 bis 3, wobei ein Federelement (10) den Entlüftungskanal (7) beim Verstellen des Unterteils (4) in die Entlüftungsstellung (6) freigibt.

5. Vorrichtung (1) nach Patentanspruch 4, wobei sich das Federelement (10) an dem Oberteil (3) abstützt.

6. Vorrichtung (1) nach Patentanspruch 5, wobei sich das Federelement (10) an einer Rampe (11) des Oberteils (3) abstützt, die in einer Bewegungsrichtung des Unterteils (4) eine Steigung aufweist.

7. Vorrichtung (1) nach einem der vorhergehenden Patentansprüche, wobei das Oberteil (3) und das Unterteil (4) durch ein Gewinde (12) miteinander verbunden sind.

8. Vorrichtung (1) nach einem der vorhergehenden Patentansprüche, wobei ein Blockierelement (13) des Oberteils (3) eine Bewegbarkeit des Unterteils (4) relativ zu dem Oberteil (3) einschränkt.

9. Sanitärarmatur, aufweisend einen Auslauf (18) mit einer Auslauföffnung (17), wobei an der Auslauföffnung (17) eine Vorrichtung (1) nach einem der vorhergehenden Patentansprüche angeordnet ist.

## Claims

1. A device (1) for filling a container (2) with a carbonated liquid, comprising at least:
- one top part (3) and
- one bottom part (4) having a container connection (5) for fastening the container (2) to the device (1), wherein the bottom part (4) can be displaced to a limited extent relative to the top part (3) between a closed position (23) and a venting position (6), **characterized in that** when fastening the container (2) to the container connection (5), the bottom part (4) can be shifted by the container (2) into the closed position (23), and when detaching the container (2) from the container connection (5), the bottom part (4) can be shifted by the container (2) into the venting position (6) so that an excess pressure in the container (2) in the venting position (6) of the bottom part (4) can be reduced before detaching the container (2) from the container connection (5), wherein a vent duct (7) of the bottom part (4) is closed in the closed position (23) and open in the venting position (6).

2. The device (1) according to claim 1, wherein a seal (8) of the top part (3) releases the vent duct (7) when the bottom part (4) is shifted into the venting position (6).

3. The device (1) according to claim 1 or 2, wherein the vent duct (7) is connected to a connecting duct (9) of the top part (3) when the bottom part (4) is shifted into the venting position (6).

4. The device (1) according to any one of claims 1 to 3, wherein a spring element (10) releases the vent duct (7) when the bottom part (4) is shifted into the venting position (6).

5. The device (1) according to claim 4, wherein the spring element (10) is supported on the top part (3).

6. The device (1) according to claim 5, wherein the spring element (10) is supported on a ramp (11) of the top part (3), which ramp has a slope in a direction of movement of the bottom part (4).

7. The device (1) according to any one of the preceding claims, wherein the top part (3) and the bottom part (4) are connected to one another by a thread (12).

8. The device (1) according to any one of the preceding claims, wherein a blocking element (13) of the top part (3) limits a movability of the bottom part (4) relative to the top part (3).

9. A sanitary fitting, having an outlet (18) with an outlet opening (17), wherein a device (1) according to any one of the preceding claims is arranged at the outlet opening (17).

## Revendications

1. Dispositif (1), destiné à remplir un réservoir (2) avec un liquide gazeux, comprenant au moins :
- une partie supérieure (3) et
- une partie inférieure (4) pourvue d'un raccord de réservoir (5) pour fixer le réservoir (2) sur le dispositif (1), la partie inférieure (4) étant déplaçable de manière limitée par rapport à la partie supérieure (3) entre une position de fermeture (23) et une position de purge (6), **caractérisé en ce que** lors de la fixation du réservoir (2) sur le raccord de réservoir (5), la partie inférieure (4) est ajustable par le réservoir (2) dans la position de fermeture (23) et lors de la désolidarisation du réservoir (2) du raccord de réservoir (5), la partie inférieure (4) est ajustable par le réservoir (2) dans la position de purge (6), de telle sorte qu'une dépression dans le réservoir (2) soit réductible dans la position de purge (6) de la partie inférieure (4), avant la désolidarisation du réservoir (2) du raccord de réservoir (5), une canalisation de purge (7) de la partie inférieure (4) étant fermée dans la position de fermeture (23) et ouverte dans la position de purge (6).

2. Dispositif (1) selon la revendication 1 du brevet, un joint (8) de la partie supérieure (3) libérant la canalisation de purge (7) lors de l'ajustage de la partie inférieure (4) dans la position de purge (6).

3. Dispositif (1) selon la revendication 1 ou 2 du brevet, lors de l'ajustage de la partie inférieure (4), la canalisation de purge (7) étant reliée dans la position de purge (6) avec une canalisation de liaison (9) de la partie supérieure (3).

4. Dispositif (1) selon l'une quelconque des revendications 1 à 3 du brevet, un élément à ressort (10) libérant la canalisation de purge (7) lors de l'ajustage de la partie inférieure (4) dans la position de purge (6).

5. Dispositif (1) selon la revendication 4 du brevet, l'élément à ressort (10) s'appuyant sur la partie supérieure (3).

6. Dispositif (1) selon la revendication 5 du brevet, l'élément à ressort (10) s'appuyant sur une rampe (11) de la partie supérieure (3), qui dans une direction de déplacement de la partie inférieure (4) présente une inclinaison.

7. Dispositif (1) selon l'une quelconque des revendications précédentes du brevet, la partie supérieure (3) et la partie inférieure (4) étant reliées par un filetage (12).

8. Dispositif (1) selon l'une quelconque des revendications précédentes du brevet, un élément de blocage (13) de la partie supérieure (3) restreignant une mobilité de la partie inférieure (4) par rapport à la partie supérieure (3).

9. Robinetterie sanitaire, comportant un écoulement (18) pourvu d'un orifice d'écoulement (17), sur l'orifice d'écoulement (17) étant placé un dispositif (1) selon l'une quelconque des revendications précédentes du brevet.
